# EUROPÄISCHE PATENTSCHRIFT

(11) **EP 1 485 209 B1**
(45) Veröffentlichungstag und Bekanntmachung des Hinweises auf die Patenterteilung: **03.08.2005**
(21) Anmeldenummer: 03720149.8
(22) Anmeldetag: 07.03.2003
(51) Int. Cl.: B05C 11/02, D21H 25/12

(54) **RAKEL-DOSIERSYSTEM**
DOCTOR BLADE DOSING SYSTEM
SYSTEME DE DOSAGE A RACLE

(30) Priorität: 13.03.2002 DE 10211302
(43) Veröffentlichungstag der Anmeldung: 15.12.2004
(73) Patentinhaber: Horst Sprenger GmbH, 47441 Moers (DE)
(72) Erfinder: KNOP, Reinhard, Dipl. Ing., 45279 Essen (DE)
(74) Vertreter: Thul, Hermann, Dipl.-Phys.
(86) Internationale Anmeldenummer: PCT/DE2003/000738
(87) Internationale Veröffentlichungsnummer: WO 2003/078077

(56) Entgegenhaltungen:
- WO-A-00/63494

## Beschreibung

Die Erfindung betrifft ein Rakel-Dosiersystem für eine Vorrichtung zum Beschichten einer Materialbahn, insbesondere Papier- oder Kartonbahn, mit einer Rakelstange (3) als Dosierelement, die in einer Nut eines Rakelbettes (4) gehalten wird, das in einem im Rahmen des Systems befestigbaren Halter (6) gelagert ist,

Zum Beschichten von laufenden Papier- oder Kartonbahnen werden bekannterweise Vorrichtungen eingesetzt, die ein Auftragssystem zum Auftragen eines flüssigen Beschichtungsmaterials im Überschuss und ein nachfolgendes Dosiersystem mit einer Rakelstange als Dosierelement aufweisen, die den Überschuss an Beschichtungsmaterial bis auf das gewünschte Strichgewicht wieder abrakelt. Das Auftragen und Dosieren erfolgt entweder direkt auf die Bahn oder indirekt zunächst auf eine die Bahn umlenkende Walze, die anschließend den dosierten Film von Beschichtungsmaterial an die Bahn übergibt.

Ein Rakel-Dosiersystem der gattungsgemäßen Art ist in der DE-A 3022955 beschrieben. Die Rakelstange wird in einem Rakelbett aus gummielastischem Material gehalten, das in einem mit dem Maschinengestell in Verbindung stehenden Halter gelagert ist. An seiner der Rakelstange abgewandten Rückseite wird das Rakelbett von einem Druckschlauch abgestützt, so dass sich die Dicke des dosierten Films auf der Walze oder der Bahn begrenzt über den Druck im Druckschlauch variieren läßt. Im Rakelbett sind zwei parallel zur Rakelstange verlaufende und zur Rakelstange hin offene Spülkanäle angeordnet, in die eine Spülflüssigkeit, z.B. Wasser, eingeleitet werden kann, um die Lagerung der Rakelstange zu schmieren und eingedrungenes Beschichtungsmaterial zu entfernen. Derartige Rakel-Dosiersysteme, bei denen das Rakelbett von einem Druckschlauch abgestützt wird, werden als Rollschaber-Systeme bezeichnet. Sie werden zum direkten Dosieren auf der Bahn in einem Bereich eingesetzt, in dem diese von einer Gegenwalze abgestützt wird. Es sind auch sogenannte Rollrakel-Systeme bekannt, bei denen die Bahn in einem freilaufenden Bereich um die Rakelstange geführt wird. Bei diesen Systemen ist das Rakelbett ohne Druckschlauch in einem starren Halter befestigt.

Die Rakelstangen sind üblicherweise aus Stahl mit einem Durchmesser zwischen 6 mm - 40 mm gefertigt. Da die beim Beschichten von Papier- oder Kartonbahnen üblicherweise als Beschichtungsmaterial verwendeten Pigmentstreichfarben sehr abrasiv sind, ist es zur Erhöhung der Verschleißfestigkeit bekannt, die Rakelstangen an ihrer Oberfläche mit verschleißfesten Materialien zu beschichten. Je nach Anwendungsfall werden Rakelstangen mit glatter Mantelfläche oder Rakelstangen mit Umfangsrillen eingesetzt. Bei Rakelstangen mit glatter Mantelfläche stellt sich im Betrieb ein geringer Spalt zu der zu beschichtenden Bahn ein, durch den das Beschichtungsmaterial in der gewünschten Menge durchtritt. Rakelstangen mit Umfangsrillen liegen beim Dosieren an der Bahn oder Walze an. Das verbleibende Strichgewicht wird primär durch den Rillenquerschnitt bestimmt, durch den das Beschichtungsmaterial durchtreten kann.

Um die Rakelstange sicher in der Nut zu halten, müssen die bekannten Rakelbetten mit exakten Maßen gefertigt werden. Da die Rakelbetten einen relativ großen Querschnitt aufweisen, werden sie zum Erreichen der erforderlichen Maßgenauigkeit in einem Gießverfahren hergestellt und/oder die geforderte Maßgenauigkeit wird durch spanende Bearbeitung erreicht. Die Herstellung ist somit sowohl material- als auch ferrigungsintensiv.

Die sich im Betrieb drehende Rakelstange bewirkt einen erheblichen Verschleiß des Rakelbettes. Die material- und fertigungsintensiven Rakelbetten müssen daher in regelmäßigen Intervallen ausgetauscht werden. Der Austausch verursacht erhebliche Kosten. Um die durch den Verschleiß bedingten Ersatzkosten zu verringern, ohne dass die Qualität der Beschichtung beeinträchtigt wird, weist das Rollrakel-Dosiersystem nach der deutschen Patentanmeldung 10045515 einen Halter mit einer Nut auf, in die das Rakelbett mit der eingelegten Rakelstange eingesetzt werden kann. Das Rakelbett ist als möglichst kleines Verschleißteil ausgeführt.

Der Erfindung liegt daher die Aufgabe zugrunde, ein Rakel-Dosiersystem nach der DE 10045515 so zu verbessern, dass das Rakelbett mit eingelegter Rakelstange einfach ausgewechselt werden kann.

Diese Aufgabe wird nach der Erfindung dadurch gelöst, dass
- dass die Rakelstange einen Durchmesser von weniger als 25 mm aufweist,
- das Rakelbett in eine Nut des Halters (6) an dessen Vorderseite herausnehmbar eingesetzt ist, wobei das Verhältnis der Querschnittsfläche (in mm² gemessen) des Rakelbetts zum Durchmesser (in mm gemessen) der Rakelstange weniger als 60 mm, bevorzugt weniger als 30 mm, beträgt,
- der Halter aus einem Kunststoffmaterial gefertigt und nach Art einer Klammer mit zumindest einem sich nach hinten erstreckenden Klammerschenkel und einer Gelenkstelle gestaltet ist, wobei die das Rakelbett aufnehmende Haltemut das Klammermaul bildet und
- an einem Klammerschenkel ein die Nutwände der Haltemut gegeneinander drückender Klemmschlauch angeordnet ist.

Nach der Erfindung wird das Rakelbett als möglichst kleines Verschleißteil ausgeführt, es benötigt somit weniger Material als die bekannten Rakelbetten. Der geringere Materialeinsatz erlaubt auch die Verwendung hochwertiger - also teurer - Werkstoffe, die eine höhere Standzeit beim Beschichten ermöglichen. Der Halter ist kein Verschleißteil. Er kann somit aufwendiger, beispielsweise durch spanende Bearbeitung, hergestellt werden. Er kann so gestaltet werden, dass er universell einsetzbar ist und unterschiedliche Rakelbetten für Rakelstangen mit unterschiedlichem Durchmesser aufnehmen kann. Weiterhin ermöglicht die Aufteilung des Haltesystems für die Rakelstange in zwei Teile, nämlich Rakelbett und Halter, den Einsatz verschiedener Werkstoffkombinationen, um das Betriebsverhalten des Dosiersystems zu verbessern. So kann das Rakelbett besonders elastisch für ein verbessertes Dichtverhalten gegenüber der Rakelstange und besonders verschleißfest gestaltet werden, während der Halter aus einem härteren Material gefertigt ist, damit seine erhöhte Steifigkeit Vibrationen des Dosiersystems verhindert.

Die Gestaltung des Halters nach Art einer Klammer mit einem Druckschlauch, der gegen einen Klammerschenkel und so die Nutwände der Haltemut gegeneinander drückt, ermöglicht es, die Nut des Halters für einen Wechsel des Rakelbettes zu durch eine Druckabsenkung im Klemmschlauch zu entspannen. Beim Betrieb des Dosiersystems steht der Klemmschlauch unter Druck, um das Rakelbett mit der eingelegten Rakelstange festzuhalten.

Die erfindungsgemäße Ausgestaltung des Dosiersystems hat den weiteren Vorteil, dass sich über den Druck im Klemmschlauch die Spannung regulieren läßt, mit der die Rakelstange im Rakelbett gehalten wird. Die von der Spannung abhängige Reibung der Rakelstange bei ihrer Drehung im Rakelbett läßt sich somit auf möglichst geringe Werte einstellen. Bei sehr breiten (>10 m) Beschichtungsvorrichtungen lassen sich so Rakelstangen mit geringem Durchmesser (10 mm - 12 mm) einsetzen, die an den Enden angetrieben sind, ohne dass die Torsionskräfte zu groß werden. Weiterhin können störende Vibrationen der Rakelstange beim Betrieb verhindert werden, indem die Dämpfung des Systems über den Druck im Klemmschlauch geändert wird. Mit dem Klemmschlauch weist das System vorteilhaft ein zusätzliches Stellglied auf, mit dem das Betriebsverhalten mit dem Schlauchdruck als Stellgröße positiv beeinflußt werden kann.

Die Unteransprüche enthalten bevorzugte, da besonders vorteilhafte Ausgestaltungen der Erfindung.

Die Zeichnung dient zur Erläuterung der Erfindung anhand vereinfacht dargestellter Ausführungsbeispiele. Es zeigen
- Figur 1 einen Querschnitt durch eine Ausführungsform eines Rakel-Dosiersystems nach der Erfindung,
- Figur 2 einen Querschnit durch eine andere Ausführungsform und
- Figur 3 den Wechsel des Rakelbetts bei der Ausführungsform nach Figur 2.

Das in den Figuren dargestellte Dosiersystem ist Teil einer Vorrichtung zum Beschichten einer Papier- oder Kartonbahn 1 mit Streichfarbe. Es ist bevorzugt ein sogenanntes Rollschaber-System, bei dem die Bahn 1 im Bereich des Dosiersystems von einer Gegenwalze 2 abgestützt wird. Ebenso kann das Rakel-Dosiersystem zum indirekten Dosieren eingesetzt werden, bei dem ein vordosierter Film von Beschichtungsmaterial zunächst auf eine Walze aufgetragen und anschließend von dieser an die Bahn abgegeben wird. Eine weitere Einsatzmöglichkeit besteht bei sogenannten Rollrakel-Systemen, bei denen die Bahn in einem freien Abschnitt ohne Abstützung durch eine Walze über die Rakelstange geführt wird.

In Drehrichtung der Walze 2 vor dem Dosiersystem ist ein bekanntes Auftragssystem (Düsenauftragwerk, Walzenauftragwerk etc.) angeordnet, von dem Streichfarbe im Überschuss auf die Bahn 1 aufgetragen wird.

Das Rakel-Dosiersystem enthält als Dosierelement eine Rakelstange 3, die in einem zur Bahn 1 hin teilweise offenen Rakelbett 4 mittels eines Drehantriebs drehbar gelagert ist. Die Mantelfläche der Rakelstange 3 ist entweder glatt oder mit Umfangsrillen versehen. Ihr Durchmesser beträgt 6mm - 25 mm. Bevorzugte Durchmesser sind 9,75 mm, 10,00 mm, 12,00 mm, 12,7 mm, 13,65 mm, 15,00 mm, 15,87 mm und 16,00 mm. Die axiale Länge der Rakelstange 3 entspricht der Arbeitsbreite der Beschichtungsvorrichtung, die bis zu 10 m betragen kann. Bevorzugt ist die Rakelstange aus Edelstahl gefertigt und ihre Mantelfläche ist verschleißfest beschichtet, beispielsweise verchromt oder mit Keramik beschichtet.

Das Rakelbett 4 ist vorzugsweise aus einem zumindest begrenzt elastischen Material gefertigt. Nach einer Ausführungsform ist es aus einem Elastomer (Gummi oder Kunststoff) gefertigt, vorzugsweise aus Polyurethan. Die Härte des Materials aus dem das Rakelbett 4 gefertigt ist, beträgt dann 50 Shore A bis 65 Shore D, vorzugsweise zwischen 85 Shore A und 95 Shore A. Das Material ist somit relativ elastisch, so dass sich das Bett 4 dichtend an die Rakelstange 3 anlegen kann, um ein Eindringen von Streichfarbe in das Bett 4 zu verhindern. Auf bekannte Weise weist das Rakelbett 4 eine Nut 18 auf, in die die Rakelstange 3 eingelegt wird, wobei das Rakelbett 4 die Rakelstange 3 in einem Winkelbereich von zumindest 180° umfaßt, damit die Rakelstange 3 sicher gehalten wird.

Alternativ ist es auch möglich, das Rakelbett 4 aus Polyäthylen zu fertigen. Die Bearbeitung auf die geforderte Maßgenauigkeit erfolgt dann in einem spanenden Verfahren, insbesondere durch Fräsen.

Das Verhältnis der Querschnittsfläche (in mm² gemessen) des Rakelbetts (4) zum Durchmesser (in mm gemessen) der Rakelstange (3) beträgt weniger als 60 mm, bevorzugt weniger als 30 mm. Bevorzugt beträgt das Verhältnis der Querschnittsfläche des Rakelbetts (4) zum Durchmesser der Rakelstange (3) 10 mm bis 25 mm.

Als besonders vorteilhaft hat sich eine Rakelstange mit einem Durchmesser kleiner/gleich 16 mm gezeigt, die in ein Rakelbett 4 mit einer Querschnittsfläche von 100 - 400 mm² eingelegt ist. Das Rakelbett 4 ist Ober die Arbeitsbreite der Beschichtungsvorrichtung, also die Länge der Rakelstange 3 mit gleichbleibendem Querschnitt ausgestaltet. In das Rakelbett 4 ist zumindest ein zur Rakelstange 3 hin offener Kanal 5 eingearbeitet, in den während des Betriebes Wasser als Schmier- und Reinigungsmittel eingeleitet wird.

Das Rakelbett 4 ist in einer zur Bahn 1 hin offenen Nut 18 eines Halters 6 herausnehmbar eingesetzt, wie in Figur 3 besonders deutlich dargestellt ist. Die Querschnittsfläche der Nut 18 ist der äußeren Kontur des Rakelbettes 4 angepaßt, so dass dieses sicher durch Reib- oder Formschluss gehalten wird. Bevorzugt wird die Öffnung der Nut 18 des Halters 6 von zumindest einem Vorsprung 19 , bevorzugt von zwei Vorsprüngen 19, begrenzt, und das Rakelbett 4 weist eine entsprechende Anzahl (in den Ausführungsbeispielen zwei) angepaßt geformte Verbreiterungen 20 auf, die beim Einsetzen des Rakelbettes 4 in den Halter 6 hinter den Vorsprung 19 oder die Vorsprünge 19 bewegt werden, so dass das Rakelbett 4 nach dem Einsetzen in den Halter 6 formschlüssig in diesem festgeklemmt ist.

Der Halter 6 ist aus einem Kunstoffmaterial, beispielsweise aus Polyäthylen oder Polyurethan gefertigt. Die Härte des Materials beträgt 50 Shore A bis 65 Shore D. Er ist nach Art einer Klammer mit zumindest einem sich nach hinten erstreckenden Klammerschenkel 13, und einer Gelenkstelle 15 gestaltet. Die das Rakelbett 4 aufnehmende Haltemut 18 bildet das Klammermaul. An der Rückseite des Halters 6 ist an einem Klammerschenkel 13 ein die Nutwände der Haltemut 18 gegeneinander drückender Klemmschlauch 16 angeordnet, der mit Druckluft beaufschlagbar ist.

Bei der Ausführungsform nach Figur 1 ist der Halter 6 mit zwei sich nach hinten erstreckenden Klammerschenkeln 13, 14 gestaltet. Der Klemmschlauch 16 ist zwischen den beiden Klammerschenkeln 13,14 angeordnet.

Bei der Ausführungsform nach den Figuren 2 und 3 enthält der Halter 6 nur einen Klammerschenkel 13. Der Klemmschlauch 16 stützt sich auf dem Hauptteil des Halters 6 ab, in den die Nut 18 eingearbeitet ist, Er drückt den Klammerschenkel 13 zum Einspannen des Rakelbetts 3 nach oben und damit die obere Nutwand der Halternut 18 nach unten.

Bevorzugt ist als Gelenkstelle 15 ein Bereich des Halters 6 zwischen dem Klemmschlauch 16 und der Halternut 18 als Schwachstelle mit verminderter Dicke ausgebildet. Bei der Ausführungsform nach Figur 1 ist dazu ein Schlitz 17 in den Halter 6 eingearbeitet, der sich vom Bereich des Klemmschlauchs 16 in Richtung zur Halternut 18 erstreckt. Bei der Ausführungsform nach den Figuren 2 und 3 ist der Halter 6 im Bereich zwischen der Haltemut 18 und dem Klemmschlauch 16 entsprechend dünn ausgestaltet. Die radial zur Rakelstange 3 in Richtung zum Klemmschlauch 16 gemessene Dicke des Halters 6 an der Schwachstelle - in Figur 1 der Abstand zwischen dem Schlitz 17 und dem Rakelbett 4 - beträgt 0,5 mm bis 10 mm, bevorzugt 1 mm bis 3 mm. Dies gewährleistet eine ausreichende Elastizität der Klammerschenkel 13,14.

Der Halter 6 ist auf bekannte Weise mit seinem Fuß 8 an einem Tragbalken 7 als Teil des Rahmens des Dosiersystems lösbar befestigt. Im Ausführungsbeispiel nach Figur 1 wird der Halters 6 mit einem drehbaren Klemmelement 9 festgeklemmt, das sich quer über die Arbeitsbreite der Beschichtungsvorrichtung erstreckend in einer zum Fuß 8 hin offenen Nut eines abgewinkelten Lagerteils 10 angeordnet ist, das auf den Tragbalken 7 festgeschraubt ist. Im Ausführungsbeispiel nach den Figuren 2 und 3 ist verbreitert sich der Fuß 8 zu einem Befestigungsteil 21 , das mittels Schrauben 22 an dem Tragbalken 7 festgeschraubt ist.

An der Rückseite des Halters 6 ist ein sich am Rahmen des Systems abstützender und den Halter 6 in Richtung zum Rakelbett 4 drückender Druckschlauch 12 angeordnet, der sich quer über die Länge des Halters 6 erstreckt. Der Druckschlauch 12 stützt sich am Rahmen des Systems ab und drückt an der Rückseite des Halters 6 diesen mit dem Rakelbett 4 und der Rakelstange 3 Richtung zur zu beschichtenden Bahn 1 oder Walze, um den gewünschten Anpressdruck der Rakelstange 4 gegen die Bahn 1 oder Walze aufzubauen. Damit dies möglich ist, ist der Fuß 8 des Halters 6 in einem Bereich begrenzt elastisch gestaltet. In den Ausführungsbeispielen wird die Elastizität durch einen dünneren Querschnitt zwischen der Befestigungsstelle an dem Lagerteil 10 und dem Hauptteil mit der Haltemut 18 bewirkt.

Bei der Ausführungsform nach Figur 1 ist der Druckschlauch 12 oben am senkrechten Teil des Lagerteils 10 befestigt, bei der Ausführungsform nach Figur 2 und 3 an der Rückseite des Halters 6.

Das Rakelbett 4 mit der eingelegten Rakelstange 3 wird bei Betriebsstillstand in die Nut 18 des Halters 6 eingesetzt, während der Klemmschlauch 16 drucklos ist. Wie in Figur 3 dargestellt, ist der Klammerschenkel 13 so vorgespannt, dass sich die Nut 18 ohne Druck im Klemmschlauch 16 selbsttätig etwas öffnet. Nach dem Einsetzen des Rakelbetts 4 wird Druckluft in den Klemmschlauch 16 eingeleitet. Dadurch werden die Nutwände des Halters 6 gegeneinander gedrückt, und das Rakelbett 4 mit der Rakelstange 3 wird im Halter 6 fixiert. Der Druck wird dabei so gewählt, daß einerseits ein sicherer Halt des Bettes 4 und der Stange 3 gewährleistet ist, andererseits die Reibung der Rakelstange 3 ausreichend gering ist. Falls Vibrationen beim Betrieb auftreten, wird der Druck zur Dämpfung variiert.

## Patentansprüche

1. Rakel-Dosiersystem für eine Vorrichtung zum Beschichten von Materialbahnen (1), insbesondere Papier- oder Kartonbahnen, mit einer Rakelstange (3) als Dosierelement, die in einer Nut eines Rakelbettes (4) gehalten wird, das in einem im Rahmen des Systems befestigbaren Halter (6) gelagert ist,
**dadurch gekennzeichnet,**
• **dass** die Rakelstange (3) einen Durchmesser von weniger als 25 mm aufweist,
• das Rakelbett (4) in eine Nut (18) des Halters (6) an dessen Vorderseite herausnehmbar eingesetzt ist, wobei das Verhältnis der Querschnittsfläche (in mm² gemessen) des Rakelbetts (4) zum Durchmesser (in mm gemessen) der Rakelstange (3) weniger als 60 mm, bevorzugt weniger als 30 mm, beträgt,
• der Halter (6) aus einem Kunststoffmaterial gefertigt und nach Art einer Klammer mit zumindest einem sich nach hinten erstreckenden Klammerschenkel (13,14) und einer Gelenkstelle (15) gestaltet ist, wobei die das Rakelbett (4) aufnehmende Haltemut (18) das Klammermaul bildet und
• an einem Klammerschenkel (13) ein die Nutwände der Haltemut (18) gegeneinander drückender Klemmschlauch (16) angeordnet ist.

2. Rakel-Dosiersystem nach Anspruch 1 **dadurch gekennzeichnet, dass** an der Rückseite des Halters (6) ein sich am Rahmen des Systems abstützender und den Halter (6) in Richtung zum Rakelbett (4) drückender Druckschlauch (12) angeordnet ist,

3. Rakel-Dosiersystem nach Anspruch 1 oder 2 **dadurch gekennzeichnet**, das Verhältnis der Querschnittsfläche (in mm² gemessen) des Rakelbetts (4) zum Durchmesser (in mm gemessen) der Rakelstange (3) 10 mm bis 25 mm beträgt,

4. Rakel-Dosiersystem nach einem der Ansprüche 1 bis 3 **dadurch gekennzeichnet, dass** der Durchmesser der Rakelstange (3) kleiner/gleich 16 mm ist und die Querschnittsfläche des Rakelbettes (4) 100 mm² bis 400 mm² beträgt.

5. Rakel-Dosiersystem nach einem der Ansprüche 1 bis 4 **dadurch gekennzeichnet, dass** die Öffnung der Nut (18) des Halters (6) von zumindest einem Vorsprung (19), bevorzugt zwei Vorsprüngen (19), begrenzt wird und das Rakelbett (4) eine entsprechende Anzahl von Verbreiterungen (20) aufweist, die beim Einsetzen des Rakelbettes (4) in den Halter (6) hinter den Vorsprung (19) oder die Vorsprünge (19) bewegt werden.

6. Rakel-Dosiersystem nach einem der Ansprüche 1 bis 5 **dadurch gekennzeichnet, dass** das Rakelbett (4) eine eingelegte Rakelstange (3) um zumindest 180° umfaßt.

7. Rakel-Dosiersystem nach einem der Ansprüche 1 bis 6 **dadurch gekennzeichnet, dass** das Rakelbett (4) und/oder der Halter (6) aus einem Elastomer, vorzugsweise Polyurethan, mit einer Härte zwischen 50 Shore A und 65 Shore D gefertigt ist.

8. Rakel-Dosiersystem nach einem der Ansprüche 1 bis 6 **dadurch gekennzeichnet, dass** das Rakelbett (4) und/oder der Halter (6) aus Polyäthylen gefertigt ist, das spanend bearbeitet wurde.

9. Rakel-Dosiersystem nach einem der Ansprüche 1 bis 8 **dadurch gekennzeichnet, dass** das Rakelbett aus einem elastischem Material gefertigt ist.

10. Rakel-Dosiersystem nach einem der Ansprüche 1 bis 9 **dadurch gekennzeichnet, dass** als Gelenkstelle (15) ein Bereich des Halters (6) zwischen dem Klemmschlauch (16) und der Halternut (18) als Schwachstelle mit verminderter Dicke ausgebildet ist.

11. Rakel-Dosiersystem nach Anspruch 10 **dadurch gekennzeichnet, dass** die radial zur Rakelstange (3) in Richtung zum Klemmschlauch (16) gemessene Dicke des Halters (6) an der Schwachstelle 0,5 mm bis 10 mm, bevorzugt 1 mm bis 3 mm, beträgt.

## Claims

1. Doctor metering system for an apparatus for coating material webs (1), in particular paper or board webs, comprising a metering bar (3) as a metering element, which is held in a groove of a doctor bed (4), which is mounted in a holder (6) that can be fixed in the frame of the system,
**characterized**
• **in that** the metering bar (3) has a diameter of less than 25 mm,
• the doctor bed (4) is inserted into a groove (18) in the holder (6) such that it can be removed at the front side of the latter, the ratio of the cross-sectional area (measured in mm²) of the doctor bed (4) to the diameter (measured in mm) of the metering bar (3) being less than 60 mm, preferably less than 30 mm,
• the holder (6) is fabricated from a plastic material and is configured in the manner of a clamp having at least one clamp limb (13, 14) extending rearwards and a hinge point (15), the holder groove (18) that accommodates the doctor bed (4) forming the mouth of the clamp, and
• a clamping hose (16) that presses the groove walls of the holder groove (18) towards each other being arranged on one clamp limb (13).

2. Doctor metering system according to Claim 1, **characterized in that** on the rear of the holder (6) there is arranged a pressure hose (12) which is supported on the frame of the system and presses the holder (6) in the direction of the doctor bed (4).

3. Doctor metering system according to Claim 1 or 2, **characterized in that** the ratio of the cross-sectional area (measured in mm²) of the doctor bed (4) to the diameter (measured in mm) of the metering bar (3) is 10 mm to 25 mm.

4. Doctor metering system according to one of Claims 1 to 3, **characterized in that** the diameter of the metering bar (3) is less than/equal to 16 mm and the cross-sectional area of the doctor bed (4) is 100 mm² to 400 mm².

5. Doctor metering system according to one of Claims 1 to 4, **characterized in that** the opening in the groove (18) of the holder (6) is bounded by at least one protrusion (19), preferably two protrusions (19), and the doctor bed (4) has a corresponding number of widened portions (20) which, when the doctor bed (4) is inserted into the holder (6), are moved behind the protrusion (19) or the protrusions (19).

6. Doctor metering system according to one of Claims 1 to 5, **characterized in that** the doctor bed (4) embraces an inserted metering bar (3) by at least 180°.

7. Doctor metering system according to one of Claims 1 to 6, **characterized in that** the doctor bed (4) and/or the holder (6) is/are fabricated from an elastomer, preferably polyurethane, having a hardness between 50 Shore A and 65 Shore D.

8. Doctor metering system according to one of Claims 1 to 6, **characterized in that** the doctor bed (4) and/or the holder (6) is/are fabricated from polyethylene, which has been machined by removing material.

9. Doctor metering system according to one of Claims 1 to 8, **characterized in that** the doctor bed is fabricated from a resilient material.

10. Doctor metering system according to one of Claims 1 to 9, **characterized in that**, as a hinge point (15), a region of the holder (6) between the clamping hose (16) and the holder groove (18) is formed as a weak point with a reduced thickness.

11. Doctor metering system according to Claim 10, **characterized in that** the thickness of the holder (6) at the weak point, measured radially towards the metering bar (3) in the direction of the clamping hose (16), is 0.5 mm to 10 mm, preferably 1 mm to 3 mm.

## Revendications

1. Système de dosage à racle pour un dispositif de revêtement de bandes de matière (1), en particulier de bandes de papier ou de carton, avec une barre de racle (3) comme élément de dosage, qui est maintenue dans une rainure d'un sommier de racle (4) qui est placé dans un support (6) à fixer dans le bâti du système,
**caractérisé en ce que**
• la barre de racle (3) présente un diamètre de moins de 25 mm,
• le sommier de racle (4) est inséré de façon amovible dans une rainure (18) du support (6) dans la face avant de celui-ci, le rapport entre la surface de la section transversale du sommier de racle (4) (mesurée en mm²) et le diamètre de la barre de racle (3) (mesuré en mm) étant inférieur à 60 mm, de préférence inférieur à 30 mm,
• le support (6) est fabriqué en une matière plastique et est configuré à la manière d'une pince avec au moins une branche de pince (13, 14) s'étendant vers l'arrière et une zone d'articulation (15), la rainure (18) du support recevant le sommier de racle (4) formant l'ouverture de la pince, et
• un tuyau de pinçage (16) pressant les parois de rainure de la rainure du support (18) l'une contre l'autre est disposé sur une branche (13) de la pince.

2. Système de dosage à racle selon la revendication 1, **caractérisé en ce qu'**un tuyau de pression (12) prenant appui sur le cadre du système et pressant le support (6) en direction du sommier de racle (4) est disposé sur la face arrière du support (6).

3. Système de dosage à racle selon la revendication 1 ou 2, **caractérisé en ce que** le rapport entre la surface de la section transversale (mesurée en mm²) du sommier de racle (4) et le diamètre (mesuré en mm) de la barre de racle (3) vaut de 10 mm à 25 mm.

4. Système de dosage à racle selon l'une quelconque des revendications 1 à 3, **caractérisé en ce que** le diamètre de la barre de racle (3) est inférieur ou égal à 16 mm et la surface de la section transversale du sommier de racle (4) vaut de 100 mm² à 400 mm².

5. Système de dosage à racle selon l'une quelconque des revendications 1 à 4, **caractérisé en ce que** l'ouverture de la rainure (18) du support (6) est limitée par au moins une saillie (19), de préférence par deux saillies (19), et le sommier de racle (4) présente un nombre correspondant d'élargissements (20), qui se déplacent derrière la saillie (19) ou les saillies (19) lors de l'introduction du sommier de racle (4) dans le support (6).

6. Système de dosage à racle selon l'une quelconque des revendications 1 à 5, **caractérisé en ce que** le sommier de racle (4) entoure une barre de racle insérée (3) sur au moins 180°.

7. Système de dosage à racle selon l'une quelconque des revendications 1 à 6, **caractérisé en ce que** le sommier de racle (4) et/ou le support (6) est fabriqué à partir d'un élastomère, de préférence de polyuréthane, avec une dureté comprise entre 50 Shore A et 65 Shore D.

8. Système de dosage à racle selon l'une quelconque des revendications 1 à 6, **caractérisé en ce que** le sommier de racle (4) et/ou le support (6) est fabriqué en polyéthylène, qui a été usiné par enlèvement de copeaux.

9. Système de dosage à racle selon l'une quelconque des revendications 1 à 8, **caractérisé en ce que** le sommier de racle est fabriqué en un matériau élastique.

10. Système de dosage à racle selon l'une quelconque des revendications 1 à 9, **caractérisé en ce que** la zone d'articulation (15) est formée par une région du support (6) entre le tuyau de pinçage (16) et la rainure de support (18) sous la forme d'une zone affaiblie d'épaisseur réduite.

11. Système de dosage à racle selon la revendication 10, **caractérisé en ce que** l'épaisseur du support (6) mesurée radialement à la barre de racle (3) en direction du tuyau de pinçage (16) vaut dans la zone affaiblie de 0,5 mm à 10 mm, de préférence de 1 mm à 3 mm.
